# EUROPÄISCHE PATENTSCHRIFT

(11) **EP 0 529 257 B1**
(45) Veröffentlichungstag und Bekanntmachung des Hinweises auf die Patenterteilung: **18.10.1995**
(21) Anmeldenummer: 92111657.0
(22) Anmeldetag: 09.07.1992
(51) Int. Cl.: B41F 33/16, B41F 33/00, B41F 31/04

(54) **Verfahren zum Einstellen eines Fortdruckfarbprofils**
Method for setting a production run ink zone profile
Méthode pour régler le profil d'encrage pour l'impression du tirage

(30) Priorität: 28.08.1991 DE 4128537
(43) Veröffentlichungstag der Anmeldung: 03.03.1993
(73) Patentinhaber: Heidelberger Druckmaschinen Aktiengesellschaft, D-69019 Heidelberg (DE)
(72) Erfinder: Rodi, Anton, W-6906 Leimen 3 (DE); Müller, Robert, W-6942 Mörlenbach (DE); Müller, Bernd, W-6907 Nussloch (DE)

(56) Entgegenhaltungen:
- EP-A- 0 085 750
- EP-A- 0 141 168
- DE-A- 1 561 100
- DE-A- 4 013 740
- FR-A- 2 216 112
- FR-A- 2 293 314
- GB-A- 2 189 744
- GB-A- 2 202 490

## Beschreibung

Die Erfindung betrifft ein Verfahren zum Einstellen eines Fortdruckfarbprofils einer Offsetdruckmaschine mit Feucht- und Farbwerk, welches eine Farbdosiereinrichtung zum zonenweisen Einstellen eines Farbprofils entsprechend der benötigten Farbmenge aufweist, wobei die Auftragswalzen des Farb- und Feuchtwerkes in Anlagestellung an die Druckform verlagert sind.

Bei Offset-Druckmaschinen ist es erforderlich, daß der mit Feuchtmittel benetzten Druckform ein dünner Farbfilm zugeführt wird. Hierzu dient ein mit einer Vielzahl von Walzen versehenes Farbwerk. Die Feuchtmittelzufuhr erfolgt mittels eines Feuchtwerkes, das ebenfalls eine Walzenanordnung aufweist. Je nach Sujet der Druckform ist eine entsprechend angepaßte Farbverteilung (Farbprofil) quer zur Druckrichtung der Offset-Druckmaschine erforderlich, um ein gutes Druckergebnis zu erzielen. Das Farbwerk weist daher eine Farbdosiereinrichtung auf, die die zonale Einstellung eines Farbprofils gestattet. In Abhängigkeit von der Einstellung der einzelnen Zonen ergibt sich eine entsprechende Farbschichtdicke. Die Zuführung der Farbe erfolgt mittels eines Farbduktors aus einem Farbkasten. Dem Drucker kommt die Aufgabe zu, die jeweils zonal erforderliche Einstellung der Farbdosiereinrichtung in Abhängigkeit der Sujet-Farbbedarfs vorzunehmen. Vor dem eigentlichen Druck wird ferner ein sogenannter Farbeinlauf durchgeführt, bei dem der genannte Farbfilm innerhalb des Farbwerkes aufgebaut wird. Nach dem Stand der Technik nahmen verlagerbare Auftragswalzen beim Farbeinlauf eine Abstandstellung zur Druckform ein, so daß noch keine Einfärbung der Druckform erfolgte.

Neben der Farbverteilung in Umfangsrichtung wird die Farbe beim Farbeinlauf durch traversierende Reiberwalzen auch seitlich verteilt. Neben den bekannten Vorteilen des seitlichen Verreibens ohne angestellte Auftragswalzen wird das von der Farbdosiereinrichtung während des Farbeinlaufes aufgebaute Farbprofil zu einem gewissen Grade wieder vergleichmäßigt, so daß es zu Druckbeginn nicht sogleich in gewünschtem Maße zur Verfügung steht. Um diesem Nachteil abzuhelfen wurde gemäß DE 40 13 740 A1 vorgeschlagen, die rotierenden Auftragwalzen von Farb- und Feuchtwerk in Anlagestellung an die Druckform zu bringen. Dieses hat zur Folge, daß das Sujet der Druckplatte auf die Farbverteilung derart unterstützend einwirkt, daß sich eine dem Sujet weitestgehend entsprechende Farbprofilierung einstellt. Das an der Farbdosiereinrichtung zonal eingestellte Farbprofil wird durch die Wechsel- und Rückwirkung von Auftragswalzen und Druckform wieder aufgebaut. Durch diese erfindungsgemäße Maßnahme der bekannten Ausführung konnte die bisher angefallene Makulatur stark verringert werden. Ein dem Fortdruck entsprechendes Farbprofil wird schnell erreicht.

Es hat sich bei dem bekannten Verfahren gezeigt, daß sich bei angelegten Auftragswalzen und bei der dem gewünschten Fortdruckfarbprofil eingestellter Farbdosiereinrichtung durch den Farbeinlauf eine Farbverteilung im Farbwerk einstellt, welche das gewünschte Farbprofil überzeichnet, d. h. es stellt sich beispielsweise ein höheres bzw. niedrigeres Maximum bzw. Minimum der zonalen Farbschichtdicke ein. Insbesondere tritt dieser Effekt des überzeichnens bei Sujets mit stark unterschiedlicher zonalen Farbflächendichte auf. Um diesen Effekt in diesen Grenzfällen zu begrenzen, wurde bisher vom Drucker in die betreffenden Zonenbereiche mittels Spachtel manuell Farbe zugeführt, um mindestens den Druckprozeß starten zu können und nicht zu große Probleme im Produktionsprozeß zu haben. Dabei wird jedoch das Farb-Wassergleichgewicht bei nicht farbführenden Bildteilen empfindlich gestört.

Der Erfindung liegt nunmehr die Aufgabe zugrunde, ein dem Fortdruck entsprechendes Farbprofil möglichst schnell zu erreichen und weiteren Makulaturanfall zu vermeiden.

Diese Aufgabe wird erfindungsgemäß dadurch gelöst, daß in einem ersten Schritt die Farbmengenzufuhr so gesteuert wird, daß gegenüber dem gewünschten Farbprofil für den Fortdruckzustand ein zu dem mittleren Farbverbrauch inverses Farbprofil erzeugt wird und daß in einem zweiten Schritt die Farbmengenzufuhr so gesteuert wird, daß sie dem gewünschten Fortdruckfarbprofil entspricht.

Die oben beschriebene überzeichnung des Farbprofils wird gerade für die Erfindung ausgenutzt. Es hat sich nämlich in überraschender Weise gezeigt, daß der Fortdruckzustand wesentlich schneller und ohne weiteren Makulaturanfall erreicht wird, wenn man zunächst eine Einstellung der Farbdosiereinrichtung so vornimmt, daß ein inverses Farbprofil erzeugt wird, und dann während des Farbeinlaufes die Farbdosierelemente dem optimalen Fortdruckzustand anpaßt. Es stellt sich ein für den Fortdruck optimales Farbe-Feuchtmittel-Glelchgewicht ein. Im gesamten Farbwerk wird ein der Wirklichkeit entsprechendes Farbgefälle aufgebaut, ohne den üblichen Makulaturvorlauf zu benutzten, d. h. ohne Bögen vorher durch die Druckmaschine zu fördern und zu bedrucken. Dieses Verfahren zum schnellen Erreichen des optimalen Fortdruckzustandes findet Anwendung zu Druckbeginn nach Unterbrechungen des Druckprozesses, wie z. B. bei täglichem Neubeginn nach dem Gummituchwaschen oder nach Auftragswechsel.

Nach einer Weiterbildung der Erfindung ist vorgesehen, daß die Farbmengenzufuhr im zweiten Schritt so erfolgt, daß sie sich zonenweise gleichzeitig an das gewünschte Fortdruckprofil anpaßt, unabhängig vom Abstand des inversen Farbprofils vom gewünschten Fortdruckfarbprofil.

Da im Bereich der Extremwerte des inversen Farbprofils und des tatsächlich gewünschten Farbprofils die Dauer des Einstellens der Farbdosierelemente größer ist als im Bereich der Wendepunkte (mittlere Voreinstellung der Zonen eines Druckwerkes), ist eine Steuerung vorgesehen, die die zeitlichen Unterschiede in der Weise ausgleicht, daß sich eine möglichst schnelle Anpassung an den optimalen Zustand ergibt.

Weiterhin ist erfindungsgemäß vorgesehen, daß während der Farbmengenzufuhr mit inversem Farbprofil die Feuchmittelmenge gegenüber der beim Fortdruck zugeführten Feuchtmittelmenge reduziert wird.

Es ist erfindungsgemäß möglich, daß die Feuchtwerksteuerung in Abstimmung mit der Farbdosiereinrichtung -in Abstimmung mit den Auftragswalzen und der Zwischenwalze- so zu steuern, daß optimale Fortdruckzustände erreicht werden.

Nach einer weiteren Ausführungsform der Erfindung ist vorgesehen, daß die Einstellung des inversen Farbprofils über eine elektronische Rechen- und Steuereinrichtung erfolgt.

Beispielsweise wird das optimale Fortdruckfarbprofil mittels eines Plattenlesers, der die Flächendeckungen pro Zone ermittelt, erfaßt, dann mittels dieser Daten das geeignete inverse Farbprofil ermittelt und dann die Farbdosiereinrichtung entsprechend eingestellt. Das Fortdruckprofil kann auch mit Lichtgriffel oder Tastatur voreingestellt werden und dann entsprechend mit der Recheneinrichtung erfindungsgemäß ausgeführt werden.

Die mit der Erfindung erzielten Vorteile liegen insbesondere darin, einen möglichst schnellen und optimalen Fortdruckzustand zu erreichen, wobei nur eine geringfügige Menge an Makulatur anfällt. Durch die Anwendung des inversen Farbprofils wird ein ideales Farbe-Wasser-Gleichgewicht erzielt. Ein Schmieren und Emulgieren wird vermieden. Insbesondere wird der Produktionsprozeß für größere Aufträge optimal vorbereitet.

Die Erfindung wird im nachfolgenden anhand der Figuren näher erläutert. Es zeigen:
- Fig. 1: ein Diagramm eines Farbprofils,
- Fig. 2: die Darstellung der verschiedenen Farbmengen und
- Fig. 3: ein Diagramm der Farbschichtdicke beim Farbeinlauf
Die Figur 1 zeigt ein Diagramm, bei dem die Farbschichtdicke F_{Z} gegen die Zonen Z aufgetragen ist. Dargestellt ist ein Profil der Farbschichtdicke, wobei die durch den Farbduktor eingestellte Farbstreifenbreite konstant gehalten wurde (z. B. 50%). Diesem Profil entspricht in etwa die in Figur 2 dargestellte Farbmenge V_{F}, welche als durchgezogene Kurve über die Zonen Z aufgetragen ist. Die Farbmenge V_{F} ist dem Produkt von Duktorhub F_{D} und Zonenöffnung F_{Z} proportional. Die Kurve entspricht der gewünschten Farbmenge für den Fortdruckzustand. Die Kurve weist beispielsweise zwei Maxima und ein Minimum auf. Durch die Wendepunkte zwischen den Extrema führt eine waagrechte Linie, die dem mittleren Farbverbrauch über alle Zonen eines Druckwerkes entspricht. Wenn nunmehr die Auftragswalzen an der Druckform anliegen, und es würde die Farbdosiereinrichtung so eingestellt werden, daß sich für die Farbmenge zonal die durchgezogene Kurve (dem Fortdruckprozeß entsprechend) ergibt, findet zunächst eine über- bzw. Unterdosierung statt (gemäß der punktierten Kurve), wie oben beschrieben. Die Erfindung nutzt diesen Effekt aus, wobei ein überraschend positives Ergebnis erzielt wird. Zunächst wird die Farbdosiervorrichtung, d. h. die Farbzufuhr der Zonen so eingestellt, daß sich eine inverse Farbmengenverteilung gemäß der gestrichelten Kurve ergibt und dann diese Einstellung so verändert, daß sich der Verlauf der gestrichelten Kurve dem Verlauf der durchgezogenen Kurve anpaßt, d. h. der optimale Fortdruckzustand und damit ein optimales Farbe-Wasser-Gleichgewicht erreicht ist. Die Annährung der inversen Kurve an die gewünschte Kurve ist durch Pfeile angedeutet.

Figur 3 zeigt den Durchschnittswert der Volltondichte D_{V} als Funktion der Bogenzahl B_{Z}. Mit den horizontalen Kurven a beziehungsweise b ist die Makulatur bei Überfärbung beziehungsweise bei Unterfärbung dargestellt. Die Einstellung ist optimal, wenn wie es die Kurve I zeigt, diese zwischen den Horizontalen a und b liegt. Deutlich ist erkennbar, daß nach dem erfindungsgemäßen Verfahren schon nach relativ wenigen Bögen die punktierte Kurve I dem idealen Endwert zustrebt, wohin gegen die durchgezogene Kurve II, welche der Einstellung der Farbschichtdicke ohne inverse Steuerung entspricht, erst später den optimalen Zustand erreicht. Damit werden bisher übliche Makulaturvorlaufbögen (ca. 100-300 Bögen) überflüssig und der Produktionsprozeß kann mit sehr geringem Makulaturanfall ( 10 bis 50 Bögen) gestartet werden.

## Patentansprüche

1. Verfahren zum Einstellen eines Fortdruckfarbprofils einer Offsetdruckmaschine mit Feucht- und Farbwerk, welches eine Farbdosiereinrichtung zum zonenweisen Einstellen eines Farbprofils entspreched der benötigten Farbmenge aufweist, wobei die Auftragswalzen des Farb- und Feuchtwerkes in Anlagestellung an die Druckform verlagert sind,
**dadurch gekennzeichnet**,
- daß in einem ersten Schritt die Farbmengenzufuhr so gesteuert wird, daß gegenüber dem gewünschten Farbprofil für den Fortdruckzustand ein zu dem mittleren Farbverbrauch inverses Farbprofil erzeugt wird und
- daß in einem zweiten Schritt die Farbmengenzufuhr so gesteuert wird, daß sie dem gewünschten Fortdruckfarbprofil entspricht.

2. Verfahren nach Anspruch 1,
**dadurch gekennzeichnet**,
daß die Farbmengenzufuhr im zweiten Schritt so erfolgt, daß sie sich zonenweise gleichzeitig an das gewünschte Fortdruckfarbprofil anpaßt, unabhängig vom Abstand des inversen Farbprofils vom gewünschten Fortdruckfarbprofil.

3. Verfahren nach Anspruch 1 oder 2,
**dadurch gekennzeichnet**,
daß während der Farbmengenzufuhr mit zu dem mittleren Farbverbrauch inversem Farbprofil die Feuchtmittelmenge gegenüber der beim Fortdruck zugeführten Feuchtmittelmenge reduziert wird.

4. Verfahren nach mindestens einem der vorherigen Ansprüche,
**dadurch gekennzeichnet**,
daß die Einstellung des zu dem mittleren Farbverbrauch inversen Farbprofils über eine elektronische Rechen- und Steuereinrichtung erfolgt.

## Claims

1. Method for setting a production run ink profile of an offset printing machine having a damping and inking unit which has an ink metering device for zonal setting of an ink profile corresponding to the quantity of ink required, the applicator rollers of the inking and damping unit being displaced into a contact position against the printing forme, characterized in that the supply of the ink quantity is controlled in a first step in such a way that an inverse ink profile relative to the mean ink consumption is produced compared to the desired ink profile for the production-run state, and in that the supply of the ink quantity is controlled in a second step in such a way that it corresponds to the desired production run ink profile.

2. Method according to Claim 1, characterized in that the supply of the ink quantity takes place in the second step in such a way that it adapts simultaneously in zones to the desired production run ink profile, irrespective of the spacing of the inverse ink profile from the desired production run ink profile.

3. Method according to Claim 1 or 2, characterized in that, during the supply of the ink quantity with an inverse ink profile relative to the mean ink consumption, the quantity of damping solution is reduced compared to the quantity of damping solution supplied during the production run.

4. Method according to at least one of the preceding claims, characterized in that the setting of the inverse ink profile relative to the mean ink consumption takes place by means of an electronic calculating and control device.

## Revendications

1. Procédé de réglage d'un profil d'encre pour une impression du tirage dans une machine à imprimer offset qui comprend un mécanisme mouilleur et un mécanisme encreur et qui est équipée d'un dispositif de dosage d'encre pour le réglage par zone d'un profil d'encre selon la quantité nécessaire d'encre, les rouleaux toucheurs du mécanisme encreur et du mécanisme mouilleur étant mis en position d'appui contre la forme d'impression, caractérisé
en ce qu'à une première étape, l'apport de la quantité d'encre est commandé de manière qu'un profil d'encre qui est l'inverse de la consommation moyenne d'encre par rapport au profil voulu d'encre pour l'état d'impression du tirage soit créé et
en ce qu'à une seconde étape, l'apport de la quantité d'encre est commandé de manière qu'il corresponde au profil voulu d'encre pour l'impression du tirage.

2. Procédé selon la revendication 1, caractérisé en ce que l'apport de la quantité d'encre s'effectue à la seconde étape de manière qu'il soit adapté également par zone au profil voulu d'encre pour l'impression du tirage, indépendamment de l'écart entre le profil inverse d'encre et le profil voulu d'encre pour l'impression du tirage.

3. Procédé selon la revendication 1 ou 2, caractérisé en ce que, pendant l'apport de la quantité d'encre avec profil d'encre qui est l'inverse de la consommation moyenne d'encre, la quantité d'agent mouillant est réduite par rapport à la quantité d'agent mouillant apportée pendant l'impression du tirage.

4. Procédé selon au moins l'une des revendications précédentes, caractérisé en ce que le réglage du profil d'encre qui est l'inverse de la consommation moyenne d'encre est effectué par un dispositif électronique de calcul et de commande.
